# FASCICULE DE BREVET EUROPEEN

(11) **EP 0 272 957 B1**
(45) Date de publication et mention de la délivrance du brevet: **13.05.1992**
(21) Numéro de dépôt: 87402589.3
(22) Date de dépôt: 17.11.1987
(51) Int. Cl.: C10B 45/02

(54) **Machine automatique pour le pilonnage des pains de charbon à cokéfier**
Automatische Maschine zum Feststampfen von Kohlenkuchen zum Verkoken
Automatic machine for tamping coal cakes to become coked

(30) Priorité: 26.11.1986 FR 8616477; 26.11.1986 FR 8616478
(43) Date de publication de la demande: 29.06.1988
(73) Titulaire: CHARBONNAGES DE FRANCE, Etablissement public dit:, 92507 Rueil Malmaison Cédex (FR)
(72) Inventeur: Baro, Robert, F-57730 Folschviller (FR); Crauser, Louis, F-57320 Bouzonville (FR); Mely, André, F-57430 Sarralbe (FR)
(74) Mandataire: Chevallier, Robert Marie Georges

(56) Documents cités:
- FR-A- 354 553
- FR-A- 443 761
- FR-A- 518 411
- FR-A- 2 228 557
- FR-A- 2 234 983
- FR-A- 2 339 665
- FR-A- 2 340 363
- FR-A- 2 428 667

## Description

L'invention a pour objet une machine servant à pilonner de manière automatique des mélanges de charbon (avec éventuellement d'autres constituants) pour préparer des pains de charbon pilonné qui sont enfournés ensuite dans un four à coke pour y être transformés en coke.

On connaît déjà des machines de ce type dont le rôle est de tasser un mélange de charbons dans un moule appelé aussi caisson de pilonnage. Le mélange de charbon fin est déversé dans le moule par la partie supérieure de ce dernier et il est tassé par au moins un pilon qui a une semelle de pilonnage et qui est sans cesse soulevé et abandonné en chute libre sur le charbon à tasser. Le caisson a une faible largeur à laquelle est sensiblement égale celle de la semelle de pilonnage de chaque pilon ; le caisson de pilonnage a une longueur importante. Dans les machines connues, il existe dans le sens de la longueur du caisson de pilonnage plusieurs pilons montés côte à côte sur un pont roulant. Ce dernier se déplace sur la totalité de la longueur du caisson, pendant le fonctionnement des pilons. Chaque déplacement correspond à une course de pilonnage qui est à peu près égale à la dimension des semelles des pilons dans le sens du déplacement. Ainsi, du fait de ce déplacement des pilons avec le pont roulant, le charbon finit par être pilonné en tous points dans le sens de la longueur du caisson.

Chaque pilon comprend un profilé disposé verticalement ayant une âme qui est couverte sur ses deux faces d'une garniture à coefficient de frottement élevé ; cette âme est contenue d'une part entre deux excentriques opposés entraînés en rotation d'un dispositif de soulèvement et d'autre part entre deux éléments antagonistes d'un dispositif de freinage et de retenue.

A chaque rotation d'un tour, les excentriques serrent entre eux l'âme du profilé et le propulsent vers le haut puis le libèrent et le laissent tomber librement. Ainsi se produit le pilonnage à chaque tour des excentriques par la semelle mentionnée ci-dessus qui est montée à l'extrémité inférieure du profilé. Quant il existe plusieurs pilons voisins, les mouvements verticaux des profilés ne sont pas simultanés afin que les contraintes mécaniques soient réparties dans le temps.

Les excentriques de chaque pilon sont entraînés en rotation par une transmission à engrenages réalisée à partir de l'arbre de sortie d'un réducteur de vitesse lui-même accouplé en rotation avec un moteur électrique.

Par suite de la conception classique, exposée ci-dessus, des machines de pilonnage, leur utilisation comporte plusieurs inconvénients dont l'un des plus graves est que la durée du pilonnage de la totalité de la surface du charbon contenu dans le caisson de pilonnage est importante.

Le but principal de l'invention est d'apporter une machine à pilonner de conception nouvelle grâce à laquelle la durée du pilonnage est notablement réduite ; en outre, bien que le pilonnage soit exécuté en un temps plus court, l'invention a pour but secondaire d'améliorer la qualité du pilonnage, notamment l'homogénéité et la densité du pilonnage.

Un but supplémentaire de l'invention est de parvenir à une conception robuste et simple qui réduise les coûts de réalisation et d'entretien de la machine à pilonner et qui permette l'automatisation complète de l'opération de pilonnage.

Un autre but de l'invention est d'équiper la machine définie ci-dessus d'un dispositif de freinage et de retenue des pilons plus simple dans sa conception et plus économique dans son fonctionnement que les moyens classiques connus.

Dans les machines de pilonnage classiques le dispositif de freinage de chaque pilon a comme éléments antagonistes de freinage deux mâchoires opposées l'une à l'autre qui contiennent entre elles l'âme du profilé dudit pilon.

Etant donné que les excentriques tournent généralement à la vitesse d'un tour par seconde, il existe une difficulté à coordonner avec leurs mouvements les mouvements de fermeture et d'ouverture des mâchoires de freinage. En outre, il est préférable que les mâchoires se ferment sur l'âme du pilon juste au moment où la vitesse de ce pilon lancé vers le haut passe par une valeur nulle avant qu'il commence à descendre. Pour des raisons diverses qui dépendent entre autres du frottement et de l'usure, les excentriques ne lancent pas toujours le pilon vers le haut à une vitesse toujours égale. Pour cette raison, le temps qui s'écoule après l'instant où les excentriques ont cessé de serrer le pilon entre eux et l'instant où la vitesse finit par s'annuler est un temps variable.

Il en résulte que, malgré un mécanisme de montage et de commande des mâchoires de frein relativement complexe et coûteux, les mâchoires usent et même détériorent assez rapidement la garniture à coefficient de frottement élevé de l'âme.

D'autre part, quand on veut dégager le caisson et mettre la pilonneuse à l'écart, il faut remonter chaque pilon jusqu'à un niveau supérieur de repos. C'est alors que l'on fait intervenir les mâchoires de freinage. Quand les excentriques ont lancé le pilon vers le haut et l'ont libéré, on l'empêche de retomber en serrant l'âme du profilé entre les mâchoires de freinage. On ouvre ces mâchoires dès que les excentriques serrent à nouveau entre eux l'âme du profilé pour le lancer à nouveau vers le haut ; on immobilise le pilon entre les mâchoires dès que les excentriques l'ont libéré. On continue ainsi par courses successives de remontée jusqu'à ce que le pilon parvienne à sa position la plus élevée où il est immobilisé jusqu'au prochain emploi de la pilonneuse.

Il est donc extrêmement souhaitable d'équiper une machine à pilonner perfectionnée comme celle de la présente invention d'un dispositif de freinage et de retenue dont le fonctionnement ne nécessite pas une coordination difficile à réaliser avec le fonctionnement des excentriques et n'est pas la cause d'une détérioration ou même d'une usure excessive de la garniture de friction des pilons.

Dans ce domaine, l'état de la technique peut être illustré par le document FR-A-2 339 665 dans lequel il est décrit un dispositif pour immobiliser en position soulevée les pilons d'une pilonneuse de cokerie. Ce dispositif est composé de deux secteurs à étendue angulaire de 50° environ, placés de part et d'autre de l'âme du profilé faisant partie de chaque pilon, avec une position excentrée non tangentielle ; ainsi, ces deux secteurs quand ils sont appliqués ensemble contre l'âme sont attirés par celle-ci dans un sens tendant à les rapprocher et à coincer entre eux cette âme, l'empêchant de descendre davantage sous l'effet de la gravité. A chaque secteur est associé un segment denté ; ces segments dentés engrênent ensemble et l'un d'eux est calé sur un arbre manoeuvrable en rotation à l'aide d'un vérin, ce qui nécessite une bonne coordination, difficile à réaliser et à conserver dans le temps, de la commande de ce vérin et des excentriques de lancement vers le haut des vérins, comme on l'a dit plus haut.

Un autre document FR-A-2 340 363 décrit un dispositif de foulement dans lequel les pilons sont répartis sur trois chariots porte-pilons attelés ensemble pour composer un ensemble mobile. Cet ensemble est déplacé alternativement dans le sens de la longueur du caisson de pilonnage par un vérin ayant une course dont l'importance est déterminée à partir de la largeur de la semelle des pilons et de la distance qui sépare les semelles de deux pilons voisins d'un même chariot. Toutefois, si la distance entre pilons successifs est constante sur chaque chariot, la distance qui sépare les pilons les plus proches l'un de l'autre de deux chariots qui se suivent a une valeur plus importante.

Une machine conforme à l'invention pour pilonner des mélanges de charbon à cokéfier dans un caisson de pilonnage ayant une longueur (L) comprenant plusieurs pilons espacés d'une distance (E1) sensiblement constante dans le sens longitudinal du caisson, chaque pilon ayant un profilé vertical avec une âme, comprenant aussi d'une part un dispositif de soulèvement ayant deux excentriques de soulèvement contenant entre eux ladite âme, d'autre part un dispositif de freinage et de retenue ayant deux éléments antagonistes contenant aussi entre eux ladite âme, chaque profilé vertical ayant encore une semelle de pilonnage présentant en sens longitudinal au caisson de pilonnage une seconde dimension, est caractérisée en ce que le dispositif de freinage et de retenue de chaque pilon comprend deux rouleaux en opposition ne permettant qu'un sens de rotation qui correspond à la montée du pilon et à moyen de blocage en sens inverse, ces rouleaux étant appliqués contre la garniture des faces opposées de l'âme du pilon, de préférence par des forces égales, pendant l'opération de montée de ce pilon jusqu'à sa position supérieure de repos.
De préférence, les deux rouleaux antagonistes sont portés par deux leviers à une première extrémité de ceux-ci, et la deuxième extrémité opposée des mêmes leviers est soumise à l'effet d'un organe de serrage qui tend, pendant l'utilisation du dispositif, à serrer lesdits rouleaux contre l'âme du pilon.
Selon un mode de réalisation de l'invention ledit organe de serrage est réuni à chaque deuxième extrémité des deux leviers et il agit simultanément sur eux en sens opposés. Avantageusement, la deuxième partie extrême de l'un des leviers est déportée par rapport à l'autre levier au moyen d'une barre terminée par une partie extrême parallèle à cet autre levier et l'organe de serrage est un tendeur en élastomère qui tend à rapprocher l'une vers l'autre ladite partie extrême et l'autre levier pour appliquer les rouleaux contre l'âme du pilon.

Selon un perfectionnement de l'invention un vérin est attelé parallèlement au tendeur de serrage entre la deuxième extrémité du levier et la partie extrême de la barre, la mise en extension de ce vérin ayant pour effet de rendre les rouleaux inopérants.

Selon un perfectionnement supplémentaire, le profilé de chaque pilon est muni d'au moins un repère détectable, de préférence de plusieurs repères détectables espacés dans le sens de sa longueur, et il existe en correspondance des capteurs de détection qui sont reliés à un appareil central de surveillance.

La caractéristique principale de l'invention définie ci-dessus est utilisable avantageusement sur une machine montée déplaçable en sens alternés le long de la dimention longitudinale (L) du caisson de pilonnage, avec une course de déplacement de valeur (C) considérablement inférieure à la longueur (L) du caisson, cette machine étant en outre équipée d'un organe moteur de déplacement apte à lui imposer dans le sens de la longueur du caisson des mouvements alternatifs sur ladite course de déplacement (C), la distance (E1) et la seconde dimension (L2) des semelles étant déterminées en fonction de la valeur de ladite course (C) pour qu'un recouvrement satisfaisant de l'effet des semelles des pilons se produise pendant lesdits mouvements alternatifs ; une telle machine est caractérisée selon l'invention en ce qu'elle est composée de plusieurs pilonneuses élémentaires comprenant chacune un châssis monté sur roues s'étendant en sens transversal au caisson de pilonnage et portant sur au moins une ligne de montage au moins un pilon et ses organes de manoeuvre, ces pilonneuses étant attelées les unes aux autres pour composer un train de pilonnage constituant une machine de pilonnage, les lignes de montage étant espacées d'une distance substantiellement égale à ladite distance (E1) à la fois sur chaque pilonneuse élémentaire et entre les pilonneuses qui se suivent.

Selon un mode de réalisation préféré de l'invention, chaque pilonneuse élémentaire est équipée de plusieurs pilons et les excentriques de ces pilons sont montés respectivement sur deux arbres communs supportés chacun par le châssis au moyen de plusieurs paliers, ces deux arbres étant reliés l'un à l'autre par des moyens de transmission en rotation et l'un d'eux étant accouplé en rotation à l'arbre de sortie d'un réducteur de vitesse ayant un arbre d'entrée relié fonctionnellement à l'arbre de sortie d'un moteur monté sur la châssis.

De préférence le châssis de chaque pilonneuse élémentaire a sur un côté transversal un évidement et la pilonneuse élémentaire qui suit a sur un côté transversal de son châssis une saillie de profil complémentaire s'engageant dans ledit évidement.

De façon avantageuse l'arbre de sortie du réducteur de vitesse est un arbre creux et la partie extrême de l'arbre commun correspondant est engagée dans ledit arbre creux en relation de transmission du couple de rotation.

De préférence encore la course de déplacement (C) a une valeur qui est substantiellement égale à la moitié de la distance (E1) cependant que la seconde dimension (L2) de la semelle des pilons a une valeur qui est substantiellement égale à la moitié de la distance (E1).

On donnera maintenant, uniquement à titre d'exemple et sans intention limitative, une description d'un exemple préféré de réalisation d'une machine à pilonner, conforme à l'invention. On se reportera aux dessins annexés dans lesquels :
- la figure 1 est une vue générale simplifiée de dessus d'une première pilonneuse élémentaire et d'une partie d'une deuxième pilonneuse élémentaire reunie à la première pilonneuse, ces deux pilonneuse élémentaires faisant partie d'une machine à pilonner selon l'invention,
- la figure 2 est un schéma montrant la disposition de l'ensemble des pilons par rapport à la longueur du caisson de pilonnage,
- la figure 3 est une vue générale en élévation de la partie supérieure d'un pilon faisant partie d'une pilonneuse de la figure 1 et montrant le dispositif de freinage de retenue du pilon, ce dispositif n'étant pas visible sur la figure 1,
- la figure 4 est une vue agrandie en élévation du dispositif de freinage de la figure 3.

Dans l'exemple préféré décrit ici la machine à pilonner est composée de quatre pilonneuses élémentaires 1 qui ont par conséquent une longueur égale au quart de la longueur du caisson de pilonnage après déduction d'une course de pilonnage comme on l'expliquera plus loin.

Chaque pilonneuse élémentaire 1 a un chassis robuste 2 monté sur des roues, de préférence des bogies 3, qui permettent de la faire circuler sur des rails supportés au-dessus du niveau supérieur du caisson de pilonnage dans le sens de la longueur de ce dernier.

La chassis 2 a, de façon connue et courante, une largeur en sens transversal au caisson de pilonnage qui est supérieure à la largeur de ce caisson, ce qui permet d'y installer divers équipements. On se contentera dans ce qui suit de décrire ce qui est concerné par l'invention dans la zone du chaque pilonneuse qui est située au-dessus du caisson de pilonnage.

Le chassis 2 supporte une plateforme 4 qui est arrachée partiellement sur la figure 1 pour laisser voir les bogies 3. Sur cette plateforme, se trouvent des lignes de montage 5A, 5B, 5C, 5D représentées par des traits mixtes sur les figures. Ces lignes de montage 5A à 5D sont parallèles et disposées transversalement à la longueur du caisson de pilonnage quand la pilonneuse élémentaire 1 est mise au-dessus de ce derniers Ces lignes 5A à 5D sont équidistantes entre elles et séparées par une distance E₁. Sur chacune de ces lignes de montage 5A à 5D est installé un pilon 6, d'un type quelconque approprié connu en soi et qu'il n'est pas nécessaire de décrire.

Dans l'exemple décrit ici chaque pilon 6 est d'un type dans lequel un profilé vertical 7 en I est muni à son extrémité inférieure d'une semelle de pilonnage (non visible sur la figure 1) qui a une première dimension en sens transversal au caisson de pilonnage de valeur sensiblement égale, légèrement inférieure ainsi qu'il est habituel, à la largeur intérieure du caisson. Dans le sens longitudinal de ce dernier la semelle a une seconde dimension qui est, dans ce cas particulier, substantiellement égale à la moitié de la distance E₁ qui sépare deux pilons 6 successifs. Chaque profilé vertical 7 est manoeuvré en sens vertical par deux excentriques opposés 8, 9 qui contiennent entre eux l'âme de ce profilé 7.

Les excentriques de tous les pilons 6 sont montés sur un arbre commun, respectivement 10 pour les excentriques 8,et 11 pour les excentriques 9. Ces deux arbres 10, 11 s'étendent dans le sens longitudinal du caisson de pilonnage, parallèlement d'un côté et de l'autre des profilés 7. Ils sont supportés par plusieurs paliers espacés 12A, 12B... et 13A, 13B... qui sont eux-mêmes supportés par le chassis 2. A une de ses extrémités l'arbre 10 est accouplé en rotation avec l'arbre de sortie 14 d'un réducteur de vitesse 15. De préférence cet arbre de sortie 14 est un arbre creux dans lequel pénètre l'arbre commun 10 par sa partie extrême pour réaliser un accouplement en rotation.

L'arbre d'entrée 16 du réducteur 15 porte une poulie 17 qui est reliée par une courroie à la poulie 18 de l'arbre d'un moteur 19. Ce dernier peut être installé aussi sur la plateforme 4, ou en-dessous de celle-ci dans le chassis 2. Dans l'intervalle E₁ qui sépare deux pilons 7, l'arbre commun 10 et l'arbre commun 11 sont chacun pourvus d'une roue dentée 20, 21 respectivement. Ces deux roues sont égales et engrènent ensemble ; ainsi un seul moteur 19 entraîne en synchronisme les deux arbres communs 10,11 et l'ensemble des excentriques 8, 9 de tous les pilons 7 de la pilonneuse élémentaire 1.

Dans l'exemple décrit ici, cette pilonneuse élémentaire 1 a une longueur qui est environ le quart de la longueur du caisson de pilonnage et elle est équipée de quatre pilons 7 espacéss Il existe donc, pour que la totalité de la longueur du caisson puisse être couverte par la machine de pilonnage, quatre pilonneuses élémentaires successives qui sont attelées les unes aux autres pour pourvoir être déplacées ensemble dans le sens de la longueur du caisson de pilonnage. La figure 1 montre une première pilonneuse élémentaire 1 et une partie seulement de la deuxième pilonneuse élémentaire 1ʹ ; sur celle-ci on trouve les mêmes organes que sur la pilonneuse élémentaire 1 désignés par les mêmes références numériques avec l'indice ʹ.

Entre la dernière ligne de montage 5D de la pilonneuse élémentaire 1 et la première ligne de montage 5Aʹ de la pilonneuse élémentaire 1ʹ qui suit, il existe, quand ces deux pilonneuses sont attelées l'une avec l'autre, une distance E₂ qui est identique à la distance E₁ ou qui en est peu différente. Il est possible en effet de tolérer une certaine variation de la distance E₁.

Pour faciliter la réunion les unes à la suite des autres des pilonneuses élémentaires, il est possible de prévoir un évidement 22, à profil trapézoïdal en vue de dessus, dans un côté transversal du chassis 2 d'une pilonneuse élémentaire et une saillie correspondante complémentaire 23 de même profil sur le côté transversal du chassis 2ʹ de la pilonneuse élémentaire 1ʹ qui suit. La saillie 23 s'engage dans l'évidement 22 et assure un bon centrage et une meilleure solidarisation des pilonneuses. En outre, ces dernières sont solidement attachées ensemble par des moyens d'attelage convenables connus non représentés.

Les pilonneuses élémentaires 1, 1ʹ attelées, les unes aux autres, constituent un train de pilonneuses qui est la machine de l'invention. Cette dernière est facilement déplaçable dans son ensemble grâce aux bogies 3. Un organe d'entraînement tel qu'un vérin, non visible sur la figure 1, est articulé d'une part sur un point fixe extérieur à la machine de pilonnage, d'autre part sur l'une des pilonneuses élémentaires, par exemple sur la pilonneuse 1. Cet organe est construit et commandé, de manière connue, pour imposer à la machine à pilonner des mouvements alternatifs de déplacement dans le sens longitudinal du caisson de pilonnage. Ces mouvements d'aller et de retour ont lieu sur une course (distance entre les points extrêmes opposés) qui est déterminée en fonction de la distance E₁ et de la seconde dimension de la semelle de chaque pilon.

La figure 2 montre schématiquement une machine de pilonnage composée de quatre pilonneuses élémentaires 1, 1ʹ, 1ʺ, 1‴ attelées ensemble sur chacune desquelles il existe quatre pilons situés sur quatre lignes de montage 5A, 5B, 5C, 5D. Ces lignes sont séparées par une distance E₁ d'une valeur de 785 mm ; la distance E₂ entre les deux lignes de montage successives 5D et 5Aʹ de deux pilonneuses élémentaires qui se suivent a une valeur de 790 mm. Une différence de 5 mm est tout à fait tolérable. On a représenté en trait mixte sur la pilonneuse élémentaire 1ʺ la semelle de deux pilons dont la deuxième dimensions ℓ₂ est égale à la moitié environ de la distance E₁.

La longueur totale de la machine de pilonnage est inférieure à la longueur du caisson de pilonnage désignée par la lettre L (12.630 mm). La différence est due à un jeu ε qui est nécessaire aux deux extrémités et à une distance C qui représente la course alternative que l'organe d'entraînement peut donner à la machine, pendant le fonctionnement des pilons, à l'intérieur du caisson de pilonnage. Dans le cas présent la course C est de 400 mm, c'est-à-dire un peu plus de la moitié de la distance E₁. Par conséquent, la charbon est pilonné sur toute la longueur du caisson de pilonnage (12.630 mm), à l'exception des parties extrêmes qui correspondent au jeu ε, par suite d'un simple déplacement alternatif sur une distance C de 400 mm. L'effet produit par deux pilons voisins espacés de 785 mm se recouvre sur le charbon. Le pilonnage est donc effectué efficacement et rapidement ; en outre, la commande du déplacement de la machine sur une course faible de 400 mm entre des limites connues est facile à rendre automatique. La commande automatique comprend pour chaque déplacement sur la course C une phase d'accélération, une phase de vitesse constante et une phase de décélération.

Les chiffres mentionnés ci-dessus sont donnés à titre indicatif. On peut modifier la distance E₁, la seconde dimension ℓ₂ des pilons et le nombre des pilons à condition que la valeur de la course C reste faible et permette un recouvrement satisfaisant de l'effet de pilonnage pendant les mouvements alternatifs de la machine de pilonnage. A cette fin les semelles des pilons peuvent avoir une seconde dimension presque égale, au jeu près qui doit subsister entre deux semelles voisines, à la distance E₁.

Dans l'un ou l'autre des deux cas, d'une part celui où la machine de pilonnage est réalisée avec un chassis d'un seul tenant de la longueur totale spécifiée, d'autre part celui où elle est composée de plusieurs pilonneuses élémentaires attelées, elle pourrait être motorisée pour se déplacer par elle-même le long de la course de pilonnage sans vérin extérieur de déplacement.

On se reportera maintenant aux figures 3 et 4 pour décrire le dispositif de freinage et de retenue de chacun des pilons. Ce dispositif n'est pas visible sur la figure 1. Il est monté au-dessus du chassis robuste 2, de préférence il est installé au-dessus d'une petite plate-forme 24 qui pemet d'accéder facilement aux pièces de ce dispositif. Cette plateforme 24 est elle-même supportée par des montants verticaux (non représentés) qui prennent appui sur le chassis 2.

Dans la partie de chaque pilon 6 visible sur la figure 3, chaque pilon 6 est disposé verticalement entre deux paires de galets de guidage 25,26 espacés en sens vertical.

Dans l'intervalle en sens vertical qui existe entre ces paires de galet de guidage 25,26, l'âme 27 du profilé vertical 7 passe entre unepaire 28 de deux rouleux montés en opposition 28A, 28B qui font partie du dispositif de freinage. Ce dernier est désignée par la référence générale 29.

Chaque rouleau 28A, 28B est du type à roue libre dans un sens de rotation et à moyen de blocage en sens inverse, bien connu en soi. La rotation libre a lieu pendant la montée du pilon.

Chaque rouleau 28A, 28B est monté libre sur un arbre respectif 30A, 30B de façon à être contenu entre les ailes du profilé 7 et à pouvoir être appuyé contre une garniture de friction 31 qui couvre chacune des faces de l'âme 27. Un ensemble rouleau 28A-arbre 30A est monté à une première extrémité qui est ici l'extrémité inférieure d'un levier 32 ; ce dernier est monté pivotant autour d'un axe horizontal 33 supporté à partir de la plateforme 24 et il se prolonge verticalement pour se terminer par une seconde extrémité ou extrémité supérieure. L'autre ensemble rouleau 28B-arbre 30B est monté pareillement à une première extrémité ou extrémité inférieure d'un levier 34 également monté pivotant autour d'un axe horizontal 35 supporté aussi à partir de la plateforme 24. Ce levier 34 se prolonge verticalement jusqu'à une seconde extrémité ou extrémité supérieure à laquelle est solidement fixée une barre horizontale 36. Celle-ci est déportée par rapport au pilon 6 de façon à ne pas gêner ce dernier. La barre horizontale 36 se termine par une partie extrême verticale 37 qui est parallèle au levier 32 en face de la seconde extrémité de ce dernier. La distance entre le levier 32 et la partie extrême verticale 37 de la barre 36 est fixée à la valeur qui convient pour attacher à ces deux pièces un organe de serrage qui est de préférence un tendeur de rappel en élastomère ou un ressort de rappel, représenté par un trait mixte 38. La disposition que l'on vient de décrire équivaut à déplacer la deuxième partie extrême du levier 34 par rapport au levier 32 afin que le sens de rapprochement des extrémités de ces leviers soit le même que le sens de rapprochement des rouleaux 28A, 28B. Plus précisément, quand le tendeur de rappel élastique 38 tend à rapprocher le levier 32 et la partie extrême verticale 37 de la barre 36, il tend aussi à appliquer constamment les rouleaux 28A et 28 B contre la garniture de friction 31 de l'âme 27 du profilé 7.

Un vérin à air comprimé 39 est attelé entre le levier 32 et la partie extrême verticale 37 de la barre 36, parallèlement au tendeur élastique 38. Quand ce vérin 39 est mis en extension il écarte le levier 32 et la partie extrême 38 et, ainsi, il éloigne les rouleaux 28A, 28B de l'âme 27 d'une distance suffisante pour que ces rouleaux deviennent inopérants. Des butées 40A, 40B sont disposées pour limiter respectivement le déplacement du levier 32 et du levier 34 afin de répartir de manière égale l'écartement des rouleaux 28A, 28B de part et d'autre de l'âme 27. Avec ce montage, au moment du serrage des rouleaux 28A, 28B sur l'âme 27 sous l'action du tendeur 38, il se produit un autocentrage des rouleaux par rapport au profilé 7 même quand celui-ci est désaxé.

Pendant toute la durée des périodes de pilonnage, le vérin 39 est mis en service dans le sens de l'extension si bien que le pilon 6 est totalement libre de ses mouvements en sens vertical sous l'effet des cylindres excentrés 8,9. A chaque rotation, pendant une fraction de tour ces derniers serrent l'âme 27 du pilon 6 et propulsent ce dernier vers le haut puis le laissent retomber pendant le reste du tour pour recommencer aussitôt.

Quand le pilonnage est terminé et que le pilon 6 doit être élevé jusqu'à sa position la plus élevée ou position de repos, le vérin 39 est mis au repos ; il laisse libre le tendeur de rappel élastique 38 qui serre alors constamment les rouleaux 28A, 28B contre l'âme 27. Ces deux rouleaux 28A, 28B sont montés de façon à être libres en rotation dans le sens de la montée du pilon 6 comme indiqué par des flèches F sur la figure 4 pendant que les cylindres excentrés 8,9 entraînent ce pilon vers le haut. Dès que les cylindres excentrés 8,9 libèrent le pilon 6, celui-ci peut continuer à monter s'il a reçu une impulsion suffisante, mais il lui est impossible de descendre ; en effet, les rouleaux 28A, 28B sont bloqués en rotation dans ce sens et ils sont pressés par le tendeur 38 avec une force, multipliée par les leviers 32, 34, suffisante pour que le freinage produit en coopération avec la garniture de friction 31 immobilise ce pilon.

Le même effet a lieu après chaque mouvement d'entraînement du pilon 6 vers le haut par les cylindres excentrés 8,9 de sorte que le pilon atteint rapidement sa position supérieure de repos. Un moyen de verrouillage supplémentaire, non représenté, permet d'interdire la chute libre du pilon 6 à partir de sa position haute.

On remarquera que pendant l'utilisation effective du dispositif de freinage de l'invention,les rouleaux 28A, 28B roulent simplement contre la garniture de friction 31 et restent constamment en contact de roulement avec elle. Le risque de détérionation est éliminé et l'usure est minimisée. En outre, l'action de freinage due aux rouleaux 28A, 28B est automatique et totalement indépendante du mouvement des cylindres excentrés 8,9 ; aucune coordination des mouvements n'est nécessaire. La mise en action de serrage des rouleaux 28A, 28B contre la garniture 31 de l'âme 27, sous l'effet du tendeur élastique 38 produit un freinage contrôlé qui permet d'arrêter le pilon au cours de sa chute sans brutalité. De plus, l'ensemble du dispositif est simple dans sa conception et dans sa réalisation.

La réalisation décrite est préférée en raison de sa simplicité et de sa sûreté de fonctionnement. On ne sortirati pas du cadre de l'invention en adoptant d'autres moyens équivalents pour la commande des mouvements des deux rouleaux 28A,28Bet le serrage de ces rouleaux contre l'âme 27 du pilon afin de mettre en service le dispositif de freinage et de retenue pendans la montée du pilon.

Selon un perfectionnement supplémentaire de l'invention, il existe sur chacun des pilons 6 au moins un et de préférence plusieurs repères détectables 41 auxquels correspondent, sur des supports respectifs montés sur la plate-forme 4, des capteurs de détection 42. Ces capteurs 42 sont reliés à un appareil central de suveillance. De cette façon il est possible de surveiller à distance le bon fonctionnement de chacun des pilons et de détecter tout pilon devenant défectueux par suite, le plus souvent, de l'usure des garnitures 31 qui couvrent l'âme 27 du profilé 7. Les repères détectables peuvent être des plaquettes 41 en acier inoxydable fixées par exemple sur la face extérieure d'une aile du profilé 7 de chaque pilon 6. Ces plaquettes 41 sont représentées seulement sur les deux pilons 6 les plus à gauche quand on regarde la figure 1. Il est avantageux de mettre plusieurs plaquettes 41 espacées d'un pas constant dans le sens longitudinal de chaque pilon 6. Ainsi la vitesse de fonctionnement et l'amplitude des mouvements, en sens vertical de chaque pilon peuvent être mesurées et contrôlées en permenence, ce qui permet de détecter les débuts de l'usure des garnitures 31. Les capteurs 42 pour la détection des plaquettes 41 en acier inoxydable sont de type amagnétique et connus dans le commerce, et n'ont pas besoin d'être décrits ; il en est de même pour l'appareil central de surveillance.

## Revendications

1. Machine pour pilonner des mélanges de charbon à cokéfier, dans un caisson de pilonnage ayant une longueur (L), comprenant plusieurs pilons espacés d'une distance (E1) sensiblement constante dans te sens longitudinal du caisson, chaque pilon ayant un profilé vertical (7) avec une âme, comprenant aussi d'une part un dispositif de soulèvement ayant deux excentriques de soulèvement contenant entre eux ladite âme, d'autre part un dispositif de freinage et de retenue ayant deux éléments antagonistes contenant aussi entre eux ladite âme, chaque profilé vertical (7) ayant encore une semelle de pilonnage présentant en sens longitudinal au caisson de pilonnage une seconde dimension (L2), caractérisée en ce que le dispositif de freinage et de retenue de chaque pilon comprend deux rouleaux en opposition (28A,28B) ne permettant qu'un sens de rotation qui correspond à la montée du pilon et à moyen de blocage en sens inverse, ces rouleaux (28A,28B) étant appliqués contre la garniture (31) des faces opposées de l'âme (27) du pilon (6), de préférence par des forces égales, pendant l'opération de montée de ce pilon jusqu'à sa position supérieure de repos.

2. Machine selon la revendication 1, caractérisée en ce que les deux rouleaux antagonistes (28A,28B) sont portés par deux leviers (32,34) à une première extrémité de ceux-ci, la deuxième extrémité opposée des mêmes leviers étant soumise à l'effet d'un organe de serrage (38) qui tend, pendant l'utilisation du dispositif, à serrer lesdits rouleaux (28A,28B) contre l'âme (27) du pilon (6).

3. Machine selon la revendication 2, caractérisée en ce que ledit organe de serrage (38) est réuni à chaque deuxième extrémité des deux leviers (32,34) et il agit simultanément sur eux en sens opposés.

4. Machine seton la revendication 2, caractérisée en ce que la deuxième partie extrême de l'un des leviers (34) est déportée par rapport à l'autre levier (32) au moyen d'une barre (36) terminée par une partie extrême (37) parallèle à cet autre levier (32) et l'organe de serrage (38) est un tendeur en élastomère qui tend à rapprocher l'une vers l'autre ladite partie extrême (37) et l'autre levier (32) pour appliquer les rouleaux (28A,28B) contre l'âme (27) du pilon (6).

5. Machine selon la revendication 4, caractérisée en ce qu'un vérin (39) est attelé parallèlement au tendeur de serrage (38) entre la deuxième extrémité du levier (32) et la partie extrême (37) de la barre (36), la mise en extension de ce vérin (39) ayant pour effet de rendre les rouleaux (28A,28B) inopérants.

6. Machine selon l'une quelconque des revendications 1 à 5, caractérisée en ce que le profilé (7) de chaque pilon (6) est muni d'au moins un repère détectable (41), et de préférence de plusieurs repères détectables espacés dans le sens de sa longueur, et il existe en correspondance des capteurs de détection (42) qui sont reliés à un appareil central de surveillance.

7. Machine selon l'une quelconque des revendications 1 à 6 qui est montée déplaçable en sens alternés le long de la dimension longitudinale (L) du caisson de pilonnage, avec une course de déplacement de valeur (C) considérablement inférieure à la longueur (L) du caisson, cette machine étant en outre équipée d'un organe moteur de déplacement apte à lui imposer dans le sens de la longueur du caisson des mouvements alternatifs sur ladite course de déplacement (C), la distance (E1) et la seconde dimension (L2) des semelles étant déterminées en fonction de la valeur de ladite course (C) pour qu'un recouvrement satisfaisant de l'effet des semelles des pilons se produise pendant lesdits mouvements alternatifs, caractérisée en ce qu'elle est composée de plusieurs pilonneuses élémentaires (1,1',1", 1"'...) comprenant chacune un châssis (2,2'...) monté sur roues s'étendant en sens transversal au caisson de pilonnage et portant sur au moins une ligne de montage (5A,5B,5C, 5A'...) au moins un pilon (6,6'...) et ses organes de manoeuvre, ces pilonneuses étant attelées les unes aux autres pour composer un train de pilonnage constituant la machine de pilonnage, les lignes de montage (5A,5B,5C,5D, 5A'...) étant espacées d'une distance substantiellement égale à ladite distance (E1) à ta fois sur chaque pilonneuse élémentaire et entre les pilonneuses qui se suivent.

8. Machine selon la revendication 7, caractérisée en ce que chaque pilonneuse élémentaire (1,1',1",1"') est équipée de plusieurs pilons (6) et les excentriques (8,9) de ces pilons sont montés respectivement sur deux arbres communs (10,11) supportés chacun par le châssis (2) au moyen de plusieurs paliers (12A,12B,12C), ces deux arbres (10,11) étant reliés l'un à l'autre par des moyens de transmission en rotation (20,21) et l'un d'eux étant accouplé en rotation à l'arbre de sortie (14) d'un réducteur de vitesse (15) ayant un arbre d'entrée (16) relié fonctionnellement à l'arbre de sortie d'un moteur (19) monté sur le châssis (2).

9. Machine selon la revendication 7, caractérisée en ce que te châssis (2) de chaque pilonneuse élémentaire (1,1',1",1"') a sur un côté transversal un évidement (22) et la pilonneuse élémentaire qui suit a sur un côté transversal de son châssis (2') une saillie (23) de profil complémentaire s'engageant dans ledit évidement (22).

10. Machine selon la revendication 8, caractérisée en ce que l'arbre de sortie (14) du réducteur de vitesse (15) est un arbre creux et la partie extrême de l'arbre commun (10) correspondant est engagée dans ledit arbre creux en relation de transmission du couple de rotation.

11. Machine selon la revendication 7, caractérisée en ce que la course de déplacement (C) a une valeur qui est substantiellement égale à la moitié de la distance (E1) cependant que la seconde dimension (L2) de la semelle des pilons a une valeur qui est substantiellement égale à la moitié de la distance (E1).

## Claims

1. A machine for stamping mixtures of coal for coking, the staping taking place in a stamping box having a length L, the machine comprising a plurality of stampers spaced apart at a substantially constant distance (E1) in the longitudinal direction of the stamping box, each stamper including a vertical bar (7) with a web and also including firstly a lifting device having two excentric lifting cams disposed on either side of said web, and secondly a braking and retaining device having two opposing elements also disposed on either side of said web, each vertical bar (7) further including a stamper shoe having a second dimension (l₂) extending in the longitudinal direction of the stamping box, the machine being characterized in that the braking and retaining device for each stamper comprises two facing rolls (28A, 28B) allowing rotation only in the direction which corresponds to the stamper being raised and preventing rotation in the opposite direction, said rolls (28A, 28B) being pressed against the coating (31) of the opposite faces of the web (27) of the stamper (6), preferably with equal forces, during the operation of raising the stamper to its top or rest position.

2. A machine according to claim 1, characterized in that the two opposing rolls (28a, 28B) are carried by two levers (32, 34) at first ends thereof, with the opposite second ends of said levers being subjected to the effects of a clamping member (38) which tends to clamp said rolls (28A, 28B) against the web (27) of the stamper (6) during utilization of the device.

3. A machine according to claim 2, characterized in that said clamping member (38) is connected to each of the second ends of the two levers (32, 34) and acts simultaneously thereon in opposite directions.

4. A machine according to claim 2, characterized in that the second end portion of one of the levers (34) is offset relative to the other lever (32) by means of a rod (36) terminated by an end portion (37) running parallel to said other lever (32), and the clamping member (38) is an elastomer tensioning device which tends to move the said end portion (37) and the said other lever (32) towards each other in order to press the rolls (28A, 28B) against the web (27) of the stamper (6).

5. A machine according to claim 4, characterized in that an actuator (39) is coupled parallel to the clamping tensioning device (28) between the second end of the lever (32) and the end portion (37) of the rod (36), extending said actuator (39) having the effect of making the rolls (28A, 28B) inoperative.

6. A machine according to any one of claims 1 to 5, characterized in that the bar (7) of each stamper (6) is provided with at least one detectable mark (41), and preferably with a plurality of detectable marks spaced apart in the lengthwise direction, and that detection sensors (42) are correspondingly disposed and connected to a central monitoring apparatus.

7. Machine according to any one of claims 1 to 6 which is displaceable alternately along the longitudinal direction (L) of the stamping box with a displacement step (C) notably lesser than the length (L) of the stamping box, said machine being further equipped with a displacement drive member suitable for imparting reciprocating movement thereto over said displacement step (C) in the lengthwise direction of the box, the distance (E1) and the second dimension (12) of the shoes being determined as a function of the value of said step (C) in order to ensure that the effects of the stamper shoes overlap satisfactorily during said reciprocating movements, characterized in that it comprises a plurality of elementary stamping machines (1, 1', 1", 1"',...) each comprising a wheel-mounted chassis (2, 2',...) extending in the transverse direction of the stamping box and carrying at least one stamper (6, 6',...) and its operating members on at least one mounting line (5A, 5B, 5C, 5D, 5A',...), said elementary stmping machines being coupled to one another to build up a stamping train constituting the stamping machine as a whole, the mounting lines (5A, 5B, 5C, 5D, 5A',...) being spaced apart at a distance which is substantially equal to said distance (E₁) both within each elementary stamping machine and between successive elementary stamping machines.

8. A machine according to claim 7, characterized in that each elementary stamping machine (1, 1', 1", 1"') is equipped with a plurality of stampers (6) and the excentric cams (8, 9) of these stampers are respectively mounted on two common shafts (10, 11) each supported by the chassis (2) by means of a plurality of bearings (12A, 12B, 12C), these two shafts (10, 11) being connected to each other by rotary transmission means (20, 21) and one of them being coupled to rotate with the outlet shaft (14) of a speed step down gear (15) having an inlet (16) which is operationally coupled to the outlet shaft of a motor (19) mounted on the chassis (2).

9. A machine according to claim 7, characterized in that the chassis (2) of each elementary stamping machine (1, 1', 1", 1"') has a notch (22) at one end and the following elementaty stamping machne has a tongue (23) on one end of its chassis (2'), said tongue having a complementary profile and engaging in said notch (22).

10. A machine according to claim 8, characterised in that the outlet shaft (14) of the speed step down gear (15) is a hollow shaft and the end portion of the corresponding common shaft (10) is engaged in said hollow shaft to transmit the rotary torque.

11. A machine according to claim 7, characterized in that the displacement step (c) has a value which is sustantially equal to one-half of the distance (E₁) while the second dimension (l₂) of the stamper shoes has a value which is sustantially equal to one-half of the distance (E₁).

## Patentansprüche

1. Maschine zum Stampfen von zu verkokenden Kohlegemischen in einem Stampfbehälter mit einer Länge (L), umfassend mehrere in Längsrichtung des Behälters mit im wesentlichen konstanten Abständen (E1) angeordnete Stempel, wobei jeder Stempel einen vertikalen Profilstab (7) mit einem Steg hat, ferner umfasend einerseits eine Hebeeinrichtung mit zwei Exzenterhebeeinrichtungen, die den genannten Steg zwischen sich aufnehmen, und andererseits eine Brems- und Halteeinrichtung mit zwei einander entgegenwirkenden Elementen, welche ebenfalls den genannten Steg zwischen sich aufnehmen, wobei jeder vertikale Profilstab (7) auch einen Stampffuß hat, der in Längsrichtung des Stampfbehälters eine zweite Abmessung (L2) hat, dadurch **gekennzeichnet,** daß die Brems- und Halteeinrichtung jedes Stempels zwei einander gegenüberliegende Rollen (28A, 28B) umfaßt, die nur in einer Drehrichtung drehbar sind, welche der Aufwärtsbewegung des Stempels entspricht und in der Gegenrichtung als Blockiereinrichtung dient, wobei diese Rollen während des Anhebens des Stempels bis zur oberen Totlage vorzugsweise mit gleichgroßen Kräften gegen den Belag (31) der einander abgewandten Seiten des Steges (27) des Stempels (6) angedrückt werden.

2. Maschine nach Anspruch 1, dadurch **gekennzeichnet,** daß die beiden einander entgegenwirkenden Rollen (28A, 28B) von zwei Hebeln (32, 34) an einem ersten Ende derselben gehalten werden, während das zweite, diesem abgewandte Ende der jeweiligen Hebel der Wirkung eines Klemmorgans (38) ausgesetzt ist, welches während des Einsatzes der Einrichtung versucht, die genannten Rollen (28A, 28B) gegen den Steg (27) des Stempels (6) anzudrücken.

3. Maschine nach Anspruch 2, dadurch **gekennzeichnet,** daß das Klemmorgan (38) jeweils mit dem zweiten Ende der beiden Hebel (32, 34) verbunden ist und auf diese gleichzeitig im entgegengesetzten Sinne einwirkt.

4. Maschine nach Anspruch 2, dadurch **gekennzeichnet,** daß der zweite Endbereich eines der Hebel (34) gegenüber dem anderen Hebel (32) mittels einer Stange (36) versetzt ist, welche in einem zu diesem anderen Hebel (32) parallelen Endabschnitt (37) endet, und daß das Klemmorgan (38) ein Spannelement aus einem Elastomer ist, welches versucht, den genannten Endabschnitt (37) und den anderen Hebel (32) einander zu nähern und die Rollen (28A, 28B) gegen den Steg (27) des Stempels (6) anzudrükken.

5. Maschine nach Anspruch 4, dadurch **gekennzeichnet,** daß ein Stellzylinder (39) parallel zum Klemm-Spannelement (38) zwischen dem zweiten Ende des Hebels (32) und dem Endabschnitt (37) der Stange (36) angeordnet ist, wobei das Ausfahren des Stellzylinders (39) die Wirkung hat, daß die Rollen (28A, 28B) außer Betrieb gesetzt werden.

6. Maschine nach einem der Ansprüche 1 bis 5, dadurch **gekennzeichnet,** daß der Profilstab (7) jedes Stempels (6) mit wenigstens einer detektierbaren Markierung (41), vorzugsweise aber mit mehreren in dessen Längsrichtung beabstandeten detektierbaren Markierungen versehen ist, und daß zugeordnete Detektoraufnehmer (42) vorgesehen sind, die mit einer zentralen Überwachungseinrichtung verbunden sind.

7. Maschine nach einem der Ansprüche 1 bis 6, die in entgegengesetzten Richtungen entlang der Längsausdehnung (L) des Stampfbehälters versetzbar angeordnet ist, mit einem Wert (C) für den Versatzweg, welcher deutlich kleiner als die Länge (L) des Behälters ist, wobei diese Maschine außerdem mit einem Verstellantrieb zum Versetzen ausgestattet ist, welcher dazu dient, diese in Längsrichtung des Behälters auf dem genannten Versatzweg (C) hin- und herzubewegen, wobei ferner der Abstand (E1) und die zweite Abmessung (L2) der Stampffüße in Abhängigkeit vom Wert dieses Weges (C) so festgelegt sind, daß während dieser Hin- und Herbewegungen eine ausreichende Überdeckung der Wirkung der Stampffüße dieser Stempel gegeben ist, dadurch **gekennzeichnet,** daß sie aus mehreren Grund-Stampfeinheiten (1, 1',1",1"',...) zusammengesetzt ist, die jweils ein auf Rädern stehendes Chassis (2, 2'...) umfassen, das sich quer zum Stampfbehälter erstreckt und auf wenigstens einer Montagelinie (5A, 5B, 5C, 5A'..) wenigstens einen Stempel (6, 6'...) und dessen Betätigungsorgane trägt, wobei die Stampfeinheiten miteinander verbunden und zu einer Stampfreihe zusammengesetzt sind, die die Stampfmaschine bildet, und wobei die Montagelinien (5A, 5B, 5C, 5D, 5A'...) einen Abstand voneinander haben, welcher im wesentlichen zugleich dem Abstand (E1) bei den jeweiligen Grund-Stampfeinheiten sowie dem Abstand zwischen den hintereinanderfolgenden Stampfeinheiten gleich ist.

8. Maschine nach Anspruch 7, dadurch **gekennzeichnet,** daß jede Grund-Stampfeinheit (1, 1', 1", 1''') mit mehreren Stempeln (6) ausgestattet ist und daß die Exzentereinrichtungen (8, 9) dieser Stempel auf zwei allen gemeinsamen Wellen (10, 11) angeordnet sind, die jeweils vom Chassis (2) durch mehrere Lager (12A, 12B, 12C) gehalten werden, wobei die beiden Wellen (10, 11) miteinander durch Drehübertragungsmittel (20, 21) verbunden sind und eine von ihnen mit der Ausgangswelle (14) eines Untersetzungsgetriebes (15) gekuppelt ist, dessen Eingangswelle (16) mit der Ausgangswelle eines auf dem Chassis (2) montierten Motors (19) antriebsverbunden ist.

9. Maschine nach Anspruch 7, dadurch **gekennzeichnet,** daß das Chassis (2) jeder Grund-Stampfeinheit (1, 1',1', 1''') an einer Querseite eine Ausnehmung (22) hat und daß die daran anschließende Grund-Stampfeinheit an einer Querseite seines Chassis (2') einen Vorsprung (23) mit einem Profil aufweist, welches in die genannte Ausnehmung (22) eingreift.

10. Maschine nach Anspruch 8, dadurch **gekennzeichnet,** daß die Ausgangswelle (14) des Untersetzungsgetriebes (15) eine Hohlwelle ist und daß der Endabschnitt der zugeordneten gemeinsamen Welle (10) in die Hohlwelle zur Übertragung des Drehmomentes eingreift.

11. Maschine nach Anspruch 7, dadurch **gekennzeichnet,** daß der Versatzweg (C) einen Wert hat, welcher im wesentlichen gleich der Hälfte des Abstandes (E1) ist, und daß die zweite Abmessung (L2) des Stampffußes des Stempels einen Wert hat, welcher im wesentlichen gleich der Hälfte des Abstandes (E1) ist.
